# DEMANDE DE BREVET EUROPEEN

(11) **EP 4 756 542 A1**
(43) Date de publication de la demande: **10.06.2026**
(21) Numéro de dépôt: 24217791.3
(22) Date de dépôt: 05.12.2024
(51) Int. Cl.: G04B 23/02, G04B 37/00, G04B 21/08

(54) **MONTRE MUSICALE OU À SONNERIE**

(71) Demandeur: Montres Breguet S.A., 1344 L'Abbaye (CH)
(72) Inventeur: KADMIRI, Younes, 25660 Montfaucon (FR); GAUTHIER, Grégory, 1264 Saint-Cergue (CH); MACE, Jérôme, 1342 Le Pont (CH)
(74) Mandataire: ICB SA

(57) **Abrégé**

L'invention concerne une montre (100) musicale ou à sonnerie, comprenant une boîte de montre constituée au moins d'une lunette (1), d'une carrure (2), d'un fond (3), d'un cadran (4) et d'une glace (5), la glace (5) étant solidaire de la lunette (1), la glace (5) et le cadran (4) définissant une chambre interne (8) d'un volume initial (V), d'un mouvement (6) et d'un mécanisme de sonnerie (7), caractérisée en ce que la lunette (1) est télescopique et se déplace entre une position fermée dans laquelle la glace (5) se trouve dans un premier plan (P1) parallèle au plan (Pc) du cadran, vers une deuxième position dans laquelle la glace (5) se trouve dans un deuxième plan (P2) distant du premier plan (P1) et parallèle au plan (Pc) du cadran de manière à augmenter le volume initial (V) de la chambre interne (8).

## Description

### Domaine technique de l'invention

L'invention se rapporte au domaine de l'horlogerie mécanique. Elle concerne, plus particulièrement une montre musicale ou à sonnerie munie d'un agencement particulier pour le rayonnement acoustique.

### Arrière-plan technologique

Dans une montre, il peut être prévu un mécanisme de sonnerie pour générer un son ou une musique. Pour ce faire, le timbre de la montre à sonnerie ou le clavier de la montre musicale sont disposés généralement dans la boîte de montre. Ainsi les vibrations du timbre ou des lames du clavier sont transmises aux différentes pièces d'habillage. Ces pièces d'habillage sont par exemple la carrure, la lunette, la glace et le fond de la boîte de montre. Ces grandes pièces d'habillage se mettent à rayonner un son dans l'air sous l'effet des vibrations transmises. Lorsqu'un son est produit soit par un ou plusieurs timbres frappés par un marteau, soit par une ou plusieurs lames du clavier en vibration, ces pièces d'habillage sont capables de rayonner le son produit dans l'air.

Une membrane peut être disposée dans la boîte de montre et configurée pour améliorer le niveau acoustique du son ou de la musique générée. D'autres pièces d'habillage de la montre peuvent aussi être adaptées pour un bon rayonnement sonore notamment à basse fréquence. Cependant, il est difficile d'optimiser le rayonnement acoustique du fond de la boîte de montre, qui reste souvent une pièce d'habillage quasiment inactive acoustiquement.

Un autre inconvénient est que lorsque la montre est portée au poignet d'un utilisateur, la vibration de la surface inférieure du fond de la boîte de montre est amortie au contact du poignet. Dans ce cas, une solution pour créer un son ou une musique sortant du côté fond de la boîte de montre, consiste à utiliser des ouvertures latérales. Le rayonnement sortant des ouvertures latérales dans le fond reste néanmoins faible, car plusieurs parties entourant lesdites ouvertures sont rigides. De plus, dans le cas d'un fond muni d'une glace pour la vision du mouvement depuis dessous, de la saleté peut pénétrer par les ouvertures du fond et ainsi se déposer à l'intérieur de la montre.

### Résumé de l'invention

L'invention a pour objectif de pallier les inconvénients de l'état de la technique susmentionné en fournissant une montre musicale ou à sonnerie, qui est munie d'une lunette télescopique permettant d'améliorer le niveau acoustique du côté cadran de la montre.

A cet effet, la présente invention concerne une montre musicale ou à sonnerie, comprenant une boîte de montre constituée au moins d'une carrure, d'un fond, d'un cadran, d'une lunette et d'une glace, la glace étant solidaire de la lunette, la glace et le cadran définissant une chambre interne d'un volume initial, d'un mouvement et d'un mécanisme de sonnerie, caractérisée en ce que la lunette est télescopique et se déplace entre une position fermée dans laquelle la glace se trouve dans un premier plan parallèle au plan du cadran, vers une deuxième position dans laquelle la glace se trouve dans un deuxième plan distant du premier plan et parallèle au plan du cadran de manière à augmenter le volume initial de la chambre interne.

Conformément à d'autres variantes avantageuses de l'invention :
- la lunette comprend une portion supérieure agencée pour recevoir la glace et une portion inférieure en liaison avec la carrure, les portions inférieure et supérieure étant délimitée par un réhaut sur lequel la glace est fixée ;
- la lunette comprend au moins un orifice traversant pour mettre en communication la chambre interne avec l'extérieur de la boîte de montre et diffuser la sonnerie ou la musique ;
- l'au moins un orifice se trouve sur la portion inférieure de la lunette ;
- la portion inférieure de la lunette comprend au moins une rainure de guidage pour le déplacement de la lunette de la position fermée vers la position déployée et inversement ;
- la carrure comprend une gorge annulaire pour recevoir la portion inférieure de la lunette et obturer l'au moins un orifice lorsque la lunette est en position fermée ;
- la gorge annulaire comprend des pions saillants agencés pour coopérer avec l'au moins une rainure de guidage ;
- la carrure comprend un joint d'étanchéité apte à coopérer avec la lunette lorsque la lunette est en position fermée ;
- l'au moins un orifice traversant présente un film microperforé pour prévenir l'entrée de poussière ou d'impureté ;
- le film microperforé est réalisé en matière papier, en textile, en un matériau métallique ou en un matériau composite ;
- le cadran forme une membrane acoustique ;
- la lunette télescopique est montée côté fond de la montre.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue éclatée en perspective d'une montre selon l'invention ;
- la figure 2a représente une vue en perspective d'une lunette équipant une montre selon l'invention ;
- la figure 2b illustre une vue en coupe de la lunette de la figure 2a ;
- les figures 3a et 3b illustrent des vues en coupe d'une montre selon l'invention, la lunette étant respectivement en position fermée et en position déployée.

### Description détaillée de l'invention

La figure 1 illustre une montre conforme à l'invention comporte une boîte de montre constituée d'au moins une lunette 1, une carrure 2, un fond 3, un cadran 4 et une glace 5. La boîte de montre comprend également un mouvement horloger 6 associé à un mécanisme de sonnerie 7.

Le mouvement horloger et le mécanisme de sonnerie sont connus en eux-mêmes et sont schématiquement représentés. Le mécanisme de sonnerie est prévu pour faire vibrer au moins un timbre ou au moins une lame, par exemple une ou plusieurs fois à intervalles réguliers, toutes les heures, ou bien à la suite d'un actionnement manuel, ou bien encore à un moment réglable dans la journée, dans le cas d'un réveil.

Comme on peut l'observer aux figures 3a et 3b, la boîte de montre comprend une chambre interne 8 délimitée par le cadran 4 et la glace 5, la chambre interne 8 formant une cavité acoustique d'un volume initial V.

Le cadran divise la boîte de montre en deux espaces superposés, qui sont un logement fermé 8 recevant le mouvement et le mécanisme de sonnerie, et la chambre interne 80 formant la cavité acoustique.

Dans le mode de réalisation illustré, le cadran constitue une membrane acoustique, le cadran s'étendant dans un plan Pc.

Selon l'invention, la lunette 1 est montée télescopique sur la carrure et peut se déplacer entre une position fermée et une position déployée pour augmenter le volume initial V de la chambre interne.

Comme on peut l'observer aux figures 2a et 2b, la lunette 1 comprend une portion supérieure 10 agencée pour recevoir la glace 5 et une portion inférieure 11 en liaison avec la carrure 2, les portions inférieure 11 et supérieure 10 étant délimitée par un réhaut 12 sur lequel la glace 5 est en appui, la glace se trouvant dans un premier plan P1 parallèle au plan Pc du cadran. Tel qu'illustré sur les figures, le plan P1 est le plan formé par le bord supérieur du réhaut sur lequel repose la glace 5.

Comme visible sur la figure 1, la portion inférieure 11 de la lunette est agencée pour reposer dans une gorge annulaire 20 de la carrure 2, et coopérer avec la carrure 2 pour passer de la position fermée à la position déployée.

La portion inférieure 11 comprend un épaulement agencé pour reposer contre la carrure 2 lorsque la lunette est en position fermée. L'épaulement présente également une rainure agencée pour recevoir un joint d'étanchéité 18 de manière que la montre soit étanche lorsque la lunette est en position fermée, le joint 18 étant contraint contre la carrure 2. On peut également monter le joint 18 dans la carrure 2.

La portion inférieure 11 comprend également au moins une rainure de guidage 14, et de préférence au moins deux rainures de guidage 14 pour limiter le jeu une fois la lunette 1 assemblée sur la carrure 2. L'au moins une rainure de guidage 14 permet de guider la lunette de la position fermée vers la position déployée, la rainure de guidage 14 comprenant deux portions rectilignes 140, 141 parallèles entre elles et reliées par une rampe 142.

Les portions rectilignes 140, 141 parallèles entre elles de la rainure 14 définissent les positions fermées et déployées de la lunette 1, et la rampe 142 permet d'effectuer la transition entre les deux positions.

L'au moins une rainure 14 est agencée pour coopérer avec au moins un pion 21 monté saillant dans la gorge annulaire 20, le pion étant fixe et la rainure mobile par rapport au pion/à la carrure. Comme on peut l'observer à la figure 1, l'au moins un pion peut être monté depuis l'extérieur de la carrure 2 pour faciliter le montage de la lunette 1. On peut également prévoir que l'au moins un pion peut être monté depuis l'intérieur de la carrure.

Selon un mode de réalisation non illustré sur les figures, chaque portion plane 140, 141 présente une bosse à proximité de leur extrémité distale de manière à former un point dur lors du passage du pion 21 dans la rainure 14 et ainsi assurer le verrouillage de la position fermée ou de la position déployée de la lunette 1.

Le passage de la lunette 1 de la position fermée à la position déployée permet d'augmenter la distance entre le cadran 3 et la glace 5, la lunette et la glace se déplaçant par rapport au cadran 3. Comme on peut l'observer aux figures 3a et 3b, en position fermée le plan du cadran Pc et le premier plan P1 de la glace sont espacés d'une distance h1, et en position déployée le plan du cadran Pc et le deuxième plan P2 de la glace sont espacés d'une distance h2, la distance h2 étant supérieure à la distance h1.

On comprend donc qu'un tel agencement de la lunette 1 sur la carrure 2 permet de faire varier le volume initial V de la chambre interne 8. En l'occurrence, le volume de la chambre interne 8 est augmenté lorsque la lunette 1 est en position déployée.

Comme on peut l'observer sur les figures, la lunette 1 comprend au moins un orifice traversant 13 pour mettre en communication la chambre interne 8 avec l'extérieur de la boîte de montre et diffuser la sonnerie ou la musique, l'au moins un orifice 13 se trouvant sur la portion inférieure 11 de la lunette 1. L'association du volume augmenté de la chambre interne 8 et de l'au moins un orifice 13 permet ainsi d'amplifier et de diffuser le son de la sonnerie ou musique à l'extérieur de la montre.

On remarquera que lorsque la lunette est en position fermée, la portion inférieure 11 de la lunette repose dans la gorge annulaire 20, ce qui permet d'obturer l'au moins un orifice 13.

La portion inférieure 11 peut comprendre un ou plusieurs orifice 13, le ou les orifices 13 pouvant prendre différentes formes et orientations. Tels qu'illustrés sur les figures, les orifices traversants 13 présentent une forme oblongue et sont inclinés vers la carrure. On pourrait aussi imaginer des orifices traversants de forme rectangulaire, les orifices s'étendant dans un plan parallèle au plan PC du cadran et au plan P1 de la glace.

Avantageusement, l'au moins un orifice traversant 13 présente un film microperforé pour prévenir l'entrée de poussière ou d'impureté dans la montre. Ce film microperforé peut par exemple être réalisé en matière papier, textile, en un matériau métallique ou encore en un matériau composite.

Un tel agencement de la montre, et notamment de la lunette, est particulièrement avantageux car le porteur peut modifier la position de la lunette facilement pour améliorer le niveau acoustique du côté cadran de la montre.

Selon un mode de réalisation alternatif de l'invention, la lunette télescopique est montée côté fond de la boîte selon un agencement identique à la lunette montée côté face de la boîte.

Bien entendu, la présente invention ne se limite pas à l'exemple illustré et est susceptible de diverses variantes et modifications qui apparaîtront à l'homme de l'art, sans sortir du cadre de l'invention tel que définie par les revendications.

## Revendications

1. Montre (100) musicale ou à sonnerie, comprenant une boîte de montre constituée au moins d'une lunette (1), d'une carrure (2), d'un fond (3), d'un cadran (4) et d'une glace (5), la glace (5) étant solidaire de la lunette (1), la glace (5) et le cadran (4) définissant une chambre interne (8) d'un volume initial (V), d'un mouvement (6) et d'un mécanisme de sonnerie (7), **caractérisée en ce que** la lunette (1) est télescopique et se déplace entre une position fermée dans laquelle la glace (5) se trouve dans un premier plan (P1) parallèle au plan (Pc) du cadran, vers une deuxième position dans laquelle la glace (5) se trouve dans un deuxième plan (P2) distant du premier plan (P1) et parallèle au plan (Pc) du cadran de manière à augmenter le volume initial (V) de la chambre interne (8).

2. Montre (100) selon la revendication 1, **caractérisée en ce que** la lunette (1) comprend une portion supérieure (10) agencée pour recevoir la glace (5) et une portion inférieure (11) en liaison avec la carrure (2), les portions inférieure (11) et supérieure (10) étant délimitée par un réhaut (12) sur lequel la glace (5) est fixée.

3. Montre (100) selon la revendication 1 ou 2, **caractérisée en ce que** la lunette (1) comprend au moins un orifice traversant (13) pour mettre en communication la chambre interne (8) avec l'extérieur de la boîte de montre et diffuser la sonnerie ou la musique.

4. Montre (100) selon la revendication 3, **caractérisée en ce que** l'au moins un orifice (13) se trouve sur la portion inférieure (11) de la lunette.

5. Montre (100) selon l'une des revendications 1 à 4, **caractérisée en ce que** la portion inférieure (11) de la lunette comprend au moins une rainure de guidage (14) pour le déplacement de la lunette (1) de la position fermée vers la position déployée et inversement.

6. Montre (100) selon l'une des revendications 1 à 5, **caractérisée en ce que** la carrure (2) comprend une gorge annulaire (20) pour recevoir la portion inférieure (11) de la lunette et obturer l'au moins un orifice lorsque la lunette (1) est en position fermée.

7. Montre (100) selon l'une des revendications 1 à 6, **caractérisée en ce que** la gorge annulaire (20) comprend des pions (21) saillants agencés pour coopérer avec l'au moins une rainure de guidage (14).

8. Montre (100) selon l'une des revendications 1 à 7, **caractérisée en ce que** la lunette (1) comprend un joint d'étanchéité (18) apte à coopérer avec la carrure (2) lorsque la lunette (1) est en position fermée.

9. Montre (100) selon l'une des revendications 1 à 7, **caractérisée en ce que** la carrure (2) comprend un joint d'étanchéité (18) apte à coopérer avec la lunette (1) lorsque la lunette (1) est en position fermée.

10. Montre selon l'une des revendications 1 à 8, **caractérisée en ce que** l'au moins un orifice traversant (13) présente un film microperforé pour prévenir l'entrée de poussière ou d'impureté.

11. Montre selon la revendication 9, **caractérisée en ce que** le film microperforé est réalisé en matière papier, en textile, en un matériau métallique ou en un matériau composite.

12. Montre selon l'une des revendications précédentes, **caractérisée en ce que** le cadran (4) forme une membrane acoustique.

13. Montre selon l'une des revendications précédentes, **caractérisée en ce que** la lunette (1) télescopique est montée du côté fond de la montre.
